# EUROPÄISCHE PATENTSCHRIFT

(11) **EP 0 995 021 B1**
(45) Veröffentlichungstag und Bekanntmachung des Hinweises auf die Patenterteilung: **20.08.2003**
(21) Anmeldenummer: 98938642.0
(22) Anmeldetag: 24.06.1998
(51) Int. Cl.: F02D 11/08

(54) **EINRICHTUNG ZUM VERSTELLEN EINER VENTILKLAPPE**
DEVICE FOR MOVING A VALVE FLAP
DISPOSITIF POUR DEPLACER UN CLAPET DE SOUPAPE

(30) Priorität: 11.07.1997 DE 19729648
(43) Veröffentlichungstag der Anmeldung: 26.04.2000
(73) Patentinhaber: FILTERWERK MANN + HUMMEL GmbH, 71631 Ludwigsburg (DE)
(72) Erfinder: JESSBERGER, Thomas, D-71277 Rutesheim (DE); KLOTZ, Arthur, D-71686 Remseck (DE); MEHNE, Georg, D-77972 Mahlberg (DE)
(74) Vertreter: Voth, Gerhard, Dipl.-Ing.
(86) Internationale Anmeldenummer: EP9803868
(87) Internationale Veröffentlichungsnummer: WO99002831

(56) Entgegenhaltungen:
- EP-A- 0 733 790
- DE-A- 4 432 349
- US-A- 4 019 475
- US-A- 4 056 082

## Beschreibung

Die Erfindung betrifft eine Einrichtung zum Verstellen einer Ventilklappe nach dem Gattungsbegriff des Anspruches 1.

Aus der US-A-4056082 ist eine solche Einrichtung bekannt. Aus Platzgründen kann es nötig sein, die zum Einsatz kommende Unterdruckdose mit einer Koppelstange zu versehen, die eine exzentrische Kraftausleitung der Verstellkraft ermöglicht, die durch die Unterdruckdose bewirkt wird. Gemäß der genannten Schrift wird dies erreicht, indem die Unterdruckdose an einen Verstellmechanismus angegliedert wird, mit dessen Hilfe die Kraftausleitung an eine andere Stelle verlagert werden kann. Hierdurch entsteht jedoch ein zusätzlicher konstruktiver Aufwand, der die Apparatur verteuert. Außerdem wird die Störanfälligkeit der Apparatur, z. B. durch Verschmutzung der Gelenkmechanismus, vergrößert Außerdem wird durch den Stellmechanismus ein zusätzlicher Platz beansprucht, und die Apparatur wird schwerer.

Der Erfindung liegt daher die Aufgabe zugrunde, eine Einrichtung zum Verstellen einer Ventilklappe zu schaffen, die zuverlässig arbeitet, einfach aufgebaut ist, ein geringes Gewicht aufweist, wenig Platz beansprucht und dabei eine exzentrische Kraftausleitung erlaubt. Diese Aufgabe wird durch die Merkmale des Anspruches 1 gelöst.

Der wesentliche Vorteil der Erfindung liegt darin, daß die Membraneinrichtung an nahezu jeder beliebigen Stelle im Bereich der Ventilklappe angeordnet werden kann und durch die entsprechende Umlenkung die Kraft eingeleitet wird. Insbesondere besteht die Möglichkeit, die Membraneinrichtung so anzuordnen, daß sie das Design des gesamten Ansaugsystems nicht negativ beeinträchtigt, bzw. sich der Form des Systems anpaßt.

In einer sinnvollen Weiterbildung der Erfindung werden die Funktionen der Kraftübertragung und der Aufnahme der Membrane in einem Bauteil integriert. Damit ist der Fertigungsaufwand dieser Membraneinrichtung verglichen mit herkömmlichen Bauformen mit zentraler Kraftausleitung nur unwesentlich höher, was die Wirtschaftlichkeit der vorgestellten Lösung gewährleistet.

Eine weitere Ausgestaltung der Erfindung sieht vor, den Übersetzungsgrad der Koppelstange veränderbar zu gestalten, damit läßt sich der Hub der Membraneinrichtung an die erforderliche Klappenbewegung in einfacher Weise anpassen.

Es ist vorteilhaft, die Form der Membran derart zu wählen, daß die aus der Druckkraft der Membran resultierende Betätigungskraft möglichst weitgehend mit der Wirkungslinie der Traverse bzw. dem Anlenkpunkt an der Koppelstange übereinstimmt. Diese Bauform hat den Vorteil, daß das an die Hakenplatte angeordnete Gelenk im Gehäuse der Membraneinrichtung minimal beansprucht wird bzw. die Druckkraft der Membraneinrichtung fast vollständig als Stellkraft zur Verfügung steht.

Gemäß einer Ausgestaltung der Erfindung ist die Membraneinrichtung eine Unterdruckdose, die auch eine von der gebräuchlichen runden Kontur abweichende Kontur der Membrane aufweisen kann. Solche Unterdruckdosen finden allgemein im Motorenbau Verwendung, weisen eine hohe Zuverlässigkeit auf und sind preiswert in der Herstellung.

Zur Verbindung von Koppelstange, Traverse und Ventilklappe sowie zur einseitigen Lagerung der Hakenplatte der asymmetrischen Unterdruckdose bieten sich in bevorzugterweise Kugelgelenke an. Diese werden miteinander verrastet oder verschnappt. Damit kann der Montageaufwand erheblich reduziert werden.

Es besteht die Möglichkeit, zusätzlich sowohl ein Längekompensationsglied in der Traverse oder der Koppelstange anzuordnen als auch die Membraneinrichtung bzw. die Unterdurckdose mit einer Rückstellfeder zu versehen. Auch diese Elemente bewirken eine optimale Anpassung an das System.

Die Erfindung wird nachfolgend anhand von Ausführungsbeispielen näher erläutert.

Es zeigen
- Figur 1: die Schnittdarstellung einer Einrichtung zum Verstellen einer Ventilklappe,
- Figur 2: die Schnittdarstellung gemäß Figur 1 mit geöffneter Ventilklappe,
- Figur 3: die Schnittdarstellung einer Einrichtung zum Verstellen einer Ventilklappe in der Bauform mit asymetrischer Unterdruckdose und
- Figur 4: die Kontur der asymetrischen Membran in der Ansicht A in Figur 2 bei abgenommenen Gehäusetopf.

Die Schnittdarstellung gemäß Figur 1 zeigt einen Ansaugluft führenden Kanal 10 der mit einer Schwenkklappe 11 verschlossen ist. Die Schwenkklappe 11 ist beidseitig in einem Gehäuse 12 gelagert und weist an der oberen Lagerstelle einen Hebel 13 auf. Dieser Hebel 13 ist über eine Kugelgelenk 14 mit einer Traverse 15 verbunden. Die Traverse ist auf der, dem Kugelgelenk 14 gegenüberliegenden Seite mit einer Koppelstange 16 in Kontakt. Die Koppelstange 16 ist drehbar in einer Lagerschale 17 befestigt. Ein Stellgliedgehäuse 18, welches über den Flansch 19 mit dem Gehäuse 12 verbunden ist trägt eine Unterdruckdose 20. Diese Unterdruckdose weist an einem Gehäusetopf 21 einen Anschluß 22 für einen hier nicht dargestellten Unterdruckschlauch auf. In dem Gehäusetopf 21 befindet sich eine elastisch gelagerte Membran 23, die sich an einer Druckfeder 24 abstützt. Die Membran ist mit einem Gelenkhaken 25 ausgestattet, der einen Lagerzapfen 26 der Koppelstange 16 umschließt. In der hier gezeigten Stellung der Schwenkklappe 11 befindet sich die Membran 23 in der Ruheposition, es liegt kein Unterdruck an,

Figur 2 zeigt die Einrichtung zum Verstellen einer Ventilklappe in der Offenstellung. Die Schwenkklappe 11 ist aufgrund eines Unterdrucks der an dem Anschluß 22 anliegt um 90° geschwenkt. Der Unterdruck bewirkt eine Axialbewegung der Membran 23 entgegen der Federkraft der Feder 24, diese Bewegung überträgt sich über die Koppelstange 16 und die Traverse 15, auf die Schwenkklappe 11.

Selbstverständlich sind auch Zwischenstellungen denkbar. Die Position der Schwenkklappe 11 ist von dem anliegenden Unterdruck abhängig. Üblicherweise wird jedoch die Schwenkklappe 11 nur zwischen den beiden Positionen geschlossen und zugeschwenkt.

Figur 3 zeigt die Arbeitsweise einer asymetrischen Unterdruckdose, die an den Verstellmechanismus der Drosselklappen angeschlossen ist. Kernstück der asymmetrischen Unterdruckdose 20 ist die Hakenplatte 30, die mit dem Membran 31 verbunden ist und gleichzeitig einen Anlenkpunkt 29 trägt. Diese faßt somit die Funktionen von Membranteller 27 und Koppelstange 16 (Figur 1) zusammen. Die Hakenplatte ist durch mindestens eine Gelenkkugel 28 im Gehäuse der Unterdruckdose gelagert. Der mit der Traverse 15 verbundene Anlenkpunkt 29 der Hakenplatte 30 führt bei Betätigung der Unterdruckdose daher eine Kreisbewegung aus. Die Drosselklappe 11 wird dabei in derselben Weise verstellt wie in der in Figur 1 beschriebenen Bauform. Alternativ zum gelenkig ausgeführten Anlenkpunkt 29 kann auch eine starre Verbindung zwischen Traverse und Hakenplatte vorgesehen werden. Bei dieser Version entfällt die Gelenkugel 28 und die Hakenplatte 30 führt eine im wesentlichen translatorische Bewegung aus. Die Unterdruckdose wird durch einen Unterdruck betätigt, der an einem Unterdruckstutzen 22 angelegt werden kann und dem eine Feder 24 entgegenwirkt.

Figur 3 zeigt die Draufsicht auf die Unterdruckdose bei demontiertem Gehäusetopf 21 aus der Richtung A (siehe Figur 2). Die Hakenplatte ist gestrichelt dargestellt. Zu erkennen ist die Außenkontur 34 und die Federaufnahme 33. Die Gehäusewandung 35 der Unterdruckdose nimmt den Dichtwulst 36 der Membran 31 auf.

## Patentansprüche

1. Einrichtung zum Verstellen einer Ventilklappe, insbesondere in einem Ansaugsystem für einen Verbrennungsmotor, mit einer Membraneinrichtung die in Abhängigkeit von einem angelegten Unterdruck eine Längsbewegung ausführt, wobei diese Längsbewegung über eine einseitig gelagerte Koppelstange (16) auf eine Traverse (15) übertragen wird und diese Traverse (15), welche an einem Hebel (13) der Ventilklappe (11) gelagert ist, die Bewegung an die Ventilklappe (11) überträgt, **dadurch gekennzeichnet, daß** die Membraneinrichtung und die Koppelstange (16) in einem Stellgliedgehäuse (18) untergebracht sind, welches einen Gehäusetopf (21) für die Membraneinrichtung aufweist, wobei die Traverse (15) mit einem Membranteller (27) der Membraneinrichtung eine als Integralbauteil ausgeführte Hakenplatte (30) bildet.

2. Einrichtung nach Anspruch 1, **dadurch gekennzeichnet, daß** die Koppelstange und die Traverse mit Kugelgelenken (14) versehen sind.

3. Einrichtung nach Anspruch 1, **dadurch gekennzeichnet, daß** der Übersetzungsgrad der Koppelstange (16) veränderbar ist.

4. Einrichtung nach einem der vorigen Ansprüche, **dadurch gekennzeichnet, daß** eine Membran (31) der Mmbraneinrichtung eine Form aufweist, deren Flächenschwerpunkt im wesentlichen mit der Kraftausleitungsachse (32) zusammenfällt.

5. Einrichtung nach einem der vorigen Ansprüche, **dadurch gekennzeichnet, daß** die Membraneinrichtung eine Unterdruckdose (20) ist.

6. Einrichtung nach einem der vorherigen Ansprüche, **dadurch gekennzeichnet, daß** die Traverse (15) mit einem Längenkompensationsglied versehen ist.

7. Einrichtung nach einem der vorherigen Ansprüche, **dadurch gekennzeichnet, daß** die Membraneinrichtung (20) eine Rückstellfeder (24) aufweist.

8. Einrichtung nach einem der vorherigen Ansprüche, **dadurch gekennzeichnet, daß** der mit der Ventilklappe (11) verschließbare Kanal und die Membraneinrichtung (20) ein kompaktes, modulartig aufgebautes System ist.

## Claims

1. Apparatus for adjusting a valve flap, more especially in an intake system for an internal combustion engine, said apparatus having a diaphragm device which executes an adjusted movement in dependence on an applied reduced pressure, this adjusted movement being transmitted to a cross-bar (15) via a coupling rod (16) mounted at one end, and this cross-bar (15), which is mounted on a lever (13) of the valve flap (11), transmitting the movement to the valve flap (11), **characterised in that** the diaphragm device and the coupling rod (16) are accommodated in an actuator housing (18), which has a housing cover (21) for the diaphragm device, the cross-bar (15) forming, with a diaphragm disc (27) of the diaphragm device, a hook plate (30) which is in the form of an integral component.

2. Apparatus according to claim 1, **characterised in that** the coupling rod and the cross-bar are provided with ball joints (14).

3. Apparatus according to claim 1, **characterised in that** the degree of transmission of the coupling rod (16) is variable.

4. Apparatus according to one of the previous claims, **characterised in that** a diaphragm (31) of the diaphragm device has a shape, the centre of which coincides substantially with the axis (32) along which force is outputted.

5. Apparatus according to one of the previous claims, **characterised in that** the diaphragm device is a vacuum box (20).

6. Apparatus according to one of the preceding claims, **characterised in that** the cross-bar (15) is provided with a length compensating member.

7. Apparatus according to one of the preceding claims, **characterised in that** the diaphragm device (20) includes a return spring (24).

8. Apparatus according to one of the preceding claims, **characterised in that** the duct, which is closable with the valve flap (11), and the diaphragm device (20) are constructed as a compact, modular system.

## Revendications

1. Installation pour commander un clapet de soupape, notamment dans le système d'aspiration d'un moteur à combustion interne comprenant une installation à membrane qui, en fonction de la dépression appliquée, exécute un mouvement longitudinal,
ce mouvement longitudinal est transmis à une traverse (15) par l'intermédiaire d'une tige de couplage (16) dont une extrémité est montée dans un palier. Cette traverse (15) est reliée à un levier (13) du clapet (11) pour lui transmettre le mouvement,
**caractérisée en ce que**
l'installation à membrane et la tige de couplage (16) sont logées dans un boîtier d'organes d'actionnement (18) qui comporte une cuvette (21) pour l'installation à membrane,
la traverse (15) forme un plateau à crochets (30) réalisé en une seule pièce avec le plateau (27) de l'installation à membrane.

2. Installation selon la revendication 1,
**caractérisée en ce que**
la tige de couplage et la traverse sont munies d'articulations à rotules (14).

3. Installation selon la revendication 1,
**caractérisée en ce que**
le degré de démultiplication de la tige de couplage (16) est variable.

4. Installation selon l'une des revendications précédentes,
**caractérisée en ce que**
la membrane (31) de l'installation à membrane a une forme dont le centre de gravité de la surface correspond essentiellement à l'axe de transmission des efforts (32).

5. Installation selon l'une des revendications précédentes,
**caractérisée en ce que**
l'installation à membrane est une boîte à dépression (20).

6. Installation selon l'une quelconque des revendications précédentes,
**caractérisée en ce que**
la traverse (15) est munie d'un organe de compensation de longueur.

7. Installation selon l'une des revendications précédentes,
**caractérisée en ce que**
l'installation à membrane (20) comporte un ressort de rappel (24).

8. Installation selon l'une des revendications précédentes,
**caractérisée en ce que**
le canal qui se ferme avec le clapet de soupape (11) et l'installation à membrane (20) constituent un système compact modulaire.
